# EUROPÄISCHE PATENTSCHRIFT

(11) **EP 0 036 491 B1**
(45) Veröffentlichungstag und Bekanntmachung des Hinweises auf die Patenterteilung: **12.09.1984**
(21) Anmeldenummer: 81101240.0
(22) Anmeldetag: 21.02.1981
(51) Int. Cl.: B65D 83/00, B65D 25/38, B65D 35/40, A45D 40/00, A47K 5/00, A47K 5/12

(54) **Spender für pastöse Massen**
Dispenser for pasty substances
Distributeur pour produits pâteux

(30) Priorität: 28.02.1980 DE 3007480
(43) Veröffentlichungstag der Anmeldung: 30.09.1981
(73) Patentinhaber: Colgate-Palmolive Company, New York, N.Y. 10022-7499 (US)
(72) Erfinder: von Schuckmann, Alfred, D-4178 Kevelaer 2 (DE)
(74) Vertreter: UEXKÜLL & STOLBERG

## Beschreibung

Die Erfindung betrifft einen Spender für pastöse Massen bestehend aus einem rohrförmigen Behälter mit einer Mundstücksöffnung sowie einem in Richtung auf diese bewegbaren Kolben mit einem einseitig wirkenden Gesperre und einem mundstückseitig vorgesehenen Betätigungselement zur Bewegung des Kolbens, welches mit einem sich in Längsrichtung des Gehäuses erstrekkenden Stab gekuppelt ist, der mit dem Gesperre des Kolbens in Eingriff bringbar ist.

Spender in Gestalt rohrförmiger Behälter mit einem mundstückseitigen Betätigungselement, bei denen ein auf die Mundstücköffnung zu verlagerbarer Kolben läuft, an dem ein Zugorgan angreift, sind z.B. aus der DE-C-261 954 bekannt. Bei diesem Spender besteht das Zugorgan aus einem Band, dessen unteres Ende an dem Kolben angreift und dessen mundstückseitiges Ende sich beim Betätigen der Betätigungselemente auf der Welle aufwickelt. Solche Spender sind herstellungstechnisch kompliziert; ihre Bedienung ist nachteilig. Insbesondere ist keine Einhandbedienung möglich.

Ferner sind z.B. aus der DE-C-678 288 und FR-A-797 113, Spender bekannt, bei denen ein Kolben in einem zylindrischen Gehäuse mittels eines Stabes bewegt wird, wobei der Stab durch ein Betätigungselement verlagerbar und über ein einseitig wirkendes Klemmgesperre mit dem Kolben verbunden ist. Diese im Aufbau etwas einfacheren Spender gestatten zwar eine Einhandbedienung; sie besitzen jedoch den Nachteil, dass das Betätigungselement der Mundstücköffnung gegenüberliegt, was zu einer ungenauen und unhandlichen Bedienung führt. Ausserdem ist der Stab bei Betätigung, d.h. beim Entleerungsvorgang, auf Druck belastet und muss deshalb eine erhebliche Knickstabilität besitzen, was vor allem einen relativ grossen Querschnitt des Stabes voraussetzt, wodurch Füllvolumen für den Spender verlorengeht.

Letzlich sind aus der US-A-3 255 935 Spender der eingangs geschilderten Art bekannt, bei denen zwar ein mundstückseitiges Betätigungselement vorgesehen ist, mit dem ein Stab gegen den Druck einer Feder durch einen Kolben-mit Gesperre geführt wird. Jedoch wird der Stab beim Niederdrücken des Betätigungselementes nicht in Ausgaberichtung verlagert, so dass man beim Betätigen nicht die Menge des abgegebenen Gutes dosieren kann. Die Abgabe erfolgt später, wenn der heruntergedrückte Stab den Kolben unter der Wirkung einer im Betätigungselement gesondert vorgesehenen Feder hochzieht. Abgesehen von der nicht gegebenen Möglichkeit einer Dosierung des Gutes ist der Einbau einer gesonderten Feder aufwendig. Bei einer anderen Ausführungsform dieser bekannten Spender (Fig. 5 in US-A-3 255 935) ist ein Wippenhebei als Betätigungselement am unteren Ende des Rumpfes des Behälters vorgesehen, was aber wiederum den Nachteil hat, dass der Stab beim Niederdrücken des Wippenhebels leer und entgegen der Ausgaberichtung läuft, so dass keine genaue Dosierung möglich ist. Ferner wird der Stab bei Förderung auf Druck beansprucht, was die bereits oben erwähnten Nachteile mit sich bringt. Darüber hinaus ist neben der umständlichen und ungenauen Handhabung des Bedienungselementes am Ende des Behälters auch die Herstellung und Befüllung derartiger Spender aufwendig. Aufgabe der vorliegenden Erfindung ist es, einen Spender der eingangs erwähnten Art so auszubilden, dass bei vereinfachter und gebrauchsgünstigerer Konstruktion eine erleichterte Handhabung, insbesondere eine bequeme Einhandbedienung verwirklicht ist, bei der auch die oben erwähnten Nachteile einer mangelhaften Dosierung und schlechten Befüllung beseitigt sind.

Zur Lösung dieser Aufgabe wird daher ein Spender der oben erwähnten Art vorgeschlagen, der gekennzeichnet ist dadurch, dass
a) das Betätigungselement als Wippenhebel ausgebildet ist, dessen einer Arm mit dem Stab derart gekuppelt ist, dass letzterer bei Niederdrücken des Betätigungselementes in Ausgaberichtung verlagerbar ist, und dessen anderer Arm als Druckfläche des Betätigungselementes ausgebildet ist, und
b) der Stab und der Wippenhebel materialeinheitlich geformt sind.

Es ist zwar in der älteren EP-A-0 028 727, die mit Ausnahme der Bundesrepublik Deutschland für die gemeinsamen Vertragsstaaten angemeldet wurde, ein ähnlicher Spender mit Rückschlagventil vorgeschlagen worden, bei dem gemäss einer Ausführungsform (Fig. 9) zur Betätigung des Kolbens ein Druckknopf vorgesehen ist, der über einen Hebel mit dem Stab zur Bewegung des Kolbens verbunden ist und mittels einer Spiralfeder als Rückstellorgan ausgerüstet ist. Diese Spenderbetätigung ist jedoch nicht nur aufwendig, sondern auch störanfällig.

Mit der Erfindung wird nunmehr ein Spender vorgeschlagen, der folgende Merkmale bzw. Wirkungsweisen in sich vereint:
a) das Betätigungselement ist mundstückseitig vorgesehen,
b) das Betätigungselement ist als Wippenhebel ausgebildet, dessen einer Arm mit dem Stab gekuppelt und dessen anderer Arm als Druckfläche des Betätigungselementes ausgebildet ist,
c) der Stab wird bei Niederdrücken des Betätigungselementes in Ausgaberichtung verlagert,
d) der Stab ist während des Arbeitsschrittes auf Zug belastet, und
e) der Stab und der Wippenhebel sind materialeinheitlich geformt.

Durch die erfindungsgemässe Kombination von vier an sich bekannten Merkmalen und dem zusätzlichen Merkmal, dass der Stab und der Wippenhebel materialeinheitlich geformt sind, erhält man einen überaus praktischen, betriebssicheren, leicht herstellbaren und leicht befüllbaren Spender.

Die Unteransprüche stellen vorteilhafte Weiterbildungen dieser Lösung dar.

Zufolge solcher Ausgestaltung ist ein herstellungstechnisch einfacher, gebrauchsvorteilhafter Spender geschaffen: Der über ein einseitig wirkendes Gesperre mit dem Kolben gekuppelte Stab wird beim Arbeitsschritt auf Zug belastet, so dass der Stab querschnittsgeringer ausgestaltet sein kann als ein unter Druckbelastung stehender Stab, bei dem vor allen Dingen unter Zugrundelegung grösserer Gehäuselängen die Gefahr einer Durchbiegung nicht auszuschliessen wäre. Der querschnittsreduzierte Stab kommt auch Bestrebungen hinsichtlich der Materialersparnis entgegen. Die Ausgabe des Füllinhalts erfolgt äusserst bedienungsbequen in kleinen Dosierschritten. Dazu sitzt das mundstückseitige Ende des Stabes an dem einen Arm eines doppelarmigen, im Gehäuse gelagerten Wippenhebels, dessen anderer Arm als Betätigungs-Druckfläche ausgebildet ist. Eine solche Wippe kann wie ein wechselseitig beaufschlagbarer Pumpenhebel bedient werden, indem der Betätigungsfinger wechselseitig verlagert drückt. Da die Mundstücköffnung in unmittelbarer Nähe des Wippenhebels liegen kann, ist eine solche Art der Betätigung ohne weiteres möglich, wobei die restlichen Finger der Hand den Behälter sicher umfassen, so dass eine genau plazierbare Abgabe des Füllinhalts ermöglicht ist. Von baulichem Vorteil ist vor allem auch die Massnahme, dass Stab und Wippenhebel materialeinheitlich geformt sind, also als ein zusammenhängendes Einsatzteil vorliegt. Die Gelenkzone zwischen beiden Funktionsteilen, nämlich Stab und Wippenhebel, wird in einfacher Weise dadurch erreicht, dass der Stab im Bereich seines Ansatzes eine querschnittsverjüngte Biegezone besitzt. Ein aus einem entsprechend flexiblen, elastischen Material gebildetes Einsatzteil ist dabei auch in der Lage, einander überlagernde lineare und kreisbogenförmige Bewegungen zu kompensieren. Statt einer wechselseitigen Wippenhebel-Betätigung kann auch eine einfachere einseitige Wippenhebel-Betätigung einfach dadurch erfolgen, dass der Wippenhebel in Richtung seiner Grundstellung federbelastet ist. Eine entsprechende Rückholfeder lässt sich unter Nutzung der Rückstellkraft des verwendeten Materials mit einfachsten Mitteln dadurch realisieren, dass die-Feder der Unterseite des Wippenhebels materialeinheitlich als Zunge angeformt ist. Eine sogar werkzeuglose Zuordnung dieses Einsatzbauteiles wird dadurch erreicht, dass der Wippenhebel im Bereich seines einen, kürzeren Arms in einer Ausnehmung einer Stufe einliegt, deren Ausnehmungs-Seitenflanken Lageröffnungen zum Einklipsen der Lagerzapfen des Wippenhebels aufweisen, und dessen längerer Arm über die Stufe frei so vorsteht, dass er eine Teilfläche der oberen Gehäusestirnwand übergreift, auf welcher sich die Feder abstützt. Hierbei ist es zudem günstig, wenn das Ende der Feder in eine Mulde der Gehäusestirnwand ragt. Um mit einfachen Mitteln sicherzustellen, dass beim Aufprellen des Kolbens die Klipslagerung unbeeinträchtigt bleibt, es entsteht eine Verlagerungstendenz in Richtung des Wippenhebels, ist eine vorteilhafte Vorkehrung dahingehend getroffen, dass der in Verlagerungsrichtung des Stabes mit dem Gehäuse verklipste Wippenhebel von einem etwa koaxial zum Stab liegenden Niederhalterdorn überfangen ist, welcher innenseitig an der Decke einer die Mundstücköffnung verschliessenden Schutzkappe sitzt. Eine solche Schutzkappe kann über ein Schnellgewinde aufgeschraubt werden. Der entsprechende Niederhalterdorn ist dem Bauteil im Wege der spritztechnischen Fertigung leicht anformbar. Die Schutzkappe erfüllt somit eine Mehrfachfunktion, indem sie die Betätigungstaste vor zufälligen Berührungen abdeckt, beim Füllvorgang die axiale Unverschieblichkeit des Stabes sichert und im übrigen das Mundstück verschliesst, so dass das Füllgut in diesem Bereich nicht an- bzw. austrocknen kann.

Weitere Vorteile und Einzelheiten des Gegenstandes der Erfindung sind nachstehend anhand eines zeichnerisch veranschaulichten Ausführungsbeispieles näher erläutert. Es zeigt:
Fig. 1 den mundstückseitigen Endabschnitt des erfindungsgemäss ausgebildeten Spenders in perspektivischer Darstellung,
Fig. 2 das aus Wippenhebel und angeformtem Stab als Zugorgan gebildete, die Betätigungsmechanik bildende Einsatzteil in perspektivischer Einzeldarstellung und
Fig. 3 einen Längsschnitt durch den komplett montierten Spender bei in Grundstellung befindlicher Spendermechanik.

Der in Form eines rohrförmigen Gehäuses 1 ausgebildete Spender ist von einem zentral liegenden, glatten Stab 2 durchsetzt. Darauf läuft ein Kolben 3 als Pressboden. Die Lauffläche 3' des Kolbens führt sich an der zylindrischen Gehäuseinnenwandung 1'. Das Gehäuse 1 bildet im Bereich seiner oberen Stirnwand 1" ein dezentral liegendes Mundstück 4 aus, welches schliesslich in eine weiter querschnittsreduzierte Mundstücköffnung 4' übergeht.

Die Gehäusestirnwand 1" ist zentral durchbrochen. Die entsprechende Öffnung 5 wird vom Stab 2 nach aussen hin durchsetzt. Letzterer geht dort in einen Wippenhebel W über. Die entsprechende Doppelarmigkeit des Wippenhebels ist dergestalt, dass desssen einer, kürzerer Arm 6 über einen mit dem Wippenhebel verbundenen Ansatz 7 und eine anschliessende Gelenkstelle 8 mit dem axial verlagerbaren Stab in Verbindung steht.

Der andere, längere Arm 9 des Wippenhebels W dient als Betätigungs-Druckfläche. Er ist oberseitig zur Erhöhung der Griffigkeit quergerieft. Die Riefung ist mit 10 bezeichnet.

Die Gelenkstelle 8 ist als zwischen Ansatz 7 und dem Stab 2 liegende, querschnittsreduzierte Biegezone in Art eines Filmscharniers realisiert. Die Länge dieser querschnittsreduzierten Biegezone berücksichtigt gewisse, aus der Kippbewegung des Wippenhebels W resultierende geringe Querverlagerungen aufgrund der bogenförmigen Bewegung des Wippenhebels.

Die Wippengelenkachse ist mit x-x bezeichnet. Durch Niederdrücken des Wippenhebels W im Bereich der Betätigungs-Druckfläche wird der Stab axial in Ausgaberichtung verlagert. Er ist also während des Arbeitsschritts auf Zug belastet. Der Kolben 3 wird dabei mitgeschleppt, so dass der pastöse Füllinhalt F über die Mundstücköffnung 4' dosierbar ausgebracht wird. Die Hublänge beträgt jeweils etwa 1-2 mm.

Dem Kolben ist ein einseitig wirkendes Klemmgesperre zugeordnet. Letzteres besteht aus einer auf der einen Breitseite des Kolbens 3 sitzenden Federscheibe 12. Diese besitzt radial einwärts gerichtete Zungen 13. Die Zungen 13 erstrecken sich in gleicher Winkelverteilung und sind in bezug auf die der Kolbenlage entsprechende Querebene abgebogen, derart, dass sie sich mit ihren Stirnkanten 13' unter Federspannung an der Mantelfläche des Stabes 2 ebenenversetzt abstützen. Ihre Schrägstellung ist der Mundstückseite abgewandt. Der Kolben 3 wird daher nur bei Niederdrücken des längeren Armes 9 des Wippenhebels W von dem axial in Mundstückrichtung gezogenen Stab 2 mitgeschleppt.

Nach anschliessendem Loslassen des Wippenhebels W tritt dieser federbelastet wieder in seine Grundstellung. Eine entsprechende Feder 14 ist der Unterseite des Wippenhebels, d.h. der Unterseite des längeren Armes 9 materialeinheitlich als Zunge angeformt. Sie wurzelt im freien Ende dieses Armes und verläuft bogenförmig in Richtung des Stabes 2. Die Feder 14 kann eine gewisse Vorspannung aufweisen. Um die Grundstellung exakt zu definieren, weist der relativ querschnittsdünne Stab 2 im Bereich der Öffnung 5 der Gehäusestirnwand 1" eine kegelstumpfförmige Verdikkung 15 auf, welche in einer formangepassten, trichterförmigen Verbreiterung der Öffnung 5 einliegt.

Bei dieser Bewegung entgegen dem Arbeitsschritt wird der Kolben 3 nicht mitbewegt. Vielmehr tritt der Stab nach Loslassen der Betätigungs-Druckfläche zufolge der Kraft der Feder 14 alleine wieder in seine ursprüngliche Stellung zurück. Der Grund dafür ist der, dass der Kolben einerseits am Füllinhalb «klebt» und anderseits die periphere Reibungsfläche eine entsprechende Mitnahme verhindert. Die federnd anliegenden Zungen 13 gleiten dabei frei über die Mantelfläche des Stabes 2.

Da der Kolben 3 desweiteren an der der Mundstücköffnung zugekehrten Seite eine- bis auf die Mantelfläche des Stabes 2 reichende Dichtungslippe 16 ausbildet, ist auch ein Übertritt des Füllinhaltes F auf die gegenüberliegende Kolbenseite mit Sicherheit verhindert, so dass keine Verluste auftreten. Die entsprechend vorgestülpte Dichtungslippe 16 setzt sich im Anschluss an den die eigentliche Kolbengleitfläche 3' bildenden Abschnitt in eine auf der der Ausgaberichtung abgewandten Seite liegende Tasche 17 fort zur Einlagerung der Federscheibe 12. Es kann sich hier um Klipszungen handeln. Die Federscheibe 12 kann natürlich in den elastischen Kolbenkörper auch eingespritzt sein.

Das freie Ende des Stabes ist in einer zentral liegenden, dem Deckel 18 des Behälters 1 angeformten Hülse 19 gelagert, welche eine solche Höhe aufweist, die den Axialhub des Stabes berücksichtigt, so dass dort die axiale Führung auch dann beibehalten ist, wenn der Kolben 3 weiter in Ausgaberichtung verlagert ist.

Der Deckel kann im Wege der Klipshalterung zugeordnet sein. Er weist eine nicht näher dargestellte Druckausgleichsöffnung auf.

Die Wippenachse x-x ist in Form dem Wippenhebel W seitlich angeformter Achsstummel 11 realisiert. Letztere klipsen bei Zuordnung des Wippenhebels in korrespondierende Lageröffnungen 20 an den Seitenflanken 21 einer Ausnehmung 22 ein. Die entsprechende Ausnehmung 22 liegt im , Bereich einer Stufe St der oberen Gehäusestirnwand 1". Die horizontale, quer zum Stab 2 sowie versetzt zu diesem liegende Wippenhebel-Lagerung ist im oberen Bereich der Ausnehmung 22 vorgenommen, so dass aufgrund der Stufe und des damit gegenüber der oberen Ausnehmungszone abgesetzten tieferliegenden Stirnwandabschnittes 1"' ein Betätigungsfreiraum für das Absenken des längeren Armes 9 vorliegt. Der längere Arm steht entsprechend über die Stufe St vor. Wie aus Fig. 1 deutlich hervorgeht, weist die vom längeren Arm übergriffene Teilfläche der Gehäusestirnwand 1" eine schachtartige Mulde 23 auf, in die das freie Ende der Feder 14 geführt hineinragt.

Den Lageröffnungen 20 ist ein nach oben offener, sich in der Seitenflankenebene der Ausnehmung 22 verbreiternder Steckschacht 20' vorgelagert, so dass das Zuordnen des Wippenhebels praktisch selbstzentrierend erfolgt. Das lageröffnungsseitige Ende dieses Schachtes ist jedoch von geringerer Breite als der Durchmesser der Lageröffnung 20 beträgt, so dass die erläuterte Klipsverankerung erreicht wird.

Um restfrei entleeren zu können, kann der ausgabeseitige Bereich des Gehäuses im wesentlichen entsprechend der Kontur der Dichtungslippe 16 des Kolbens gestaltet sein.

Der gesamte Spenderkopf wird von einer Schutzkappe 24 überfangen, welche in Aufsteckrichtung durch eine Schulter 25 auf Höhe der Gehäusestirnwand 1" anschlagbegrenzt ist.

Alle Bauteile sind zweckmässig aus thermoplastischem Kunststoff im Wege des Spritzgiessens hergestellt.

Die Schutzkappe 24 besitzt einen von ihrer Dekke 24' innenseitig ausgehenden Niederhalterdorn N (vergl. Fig. 3). Letzterer ist der Kappe gleich mit angeformt. Die Stirnfläche des konisch zulaufenden Dornes endet unmittelbar über dem Arm 6 des Wippenhebels W. Sinn und Zweck dieser Ausgestaltung ist es, zu unterbinden, dass beim Aufprellen des Kolbens 3 die dem Wippenhebel angeformten Achsstummel 11 aus der Ausnehmung 22 herausgedrückt werden. Dies ist in Fällen nicht auszuschliessen, in denen die Klipskräfte aufgrund möglicher unterschiedlicher Toleranzen für die in Richtung des Stabes liegende Klipshalterung nicht ausreichen. In solchen Fällen bildet der Niederhaltedorn ein entsprechenden Kräften gewachsenes Widerlager. Die Schutzkappe 24 selbst ist beispielsweise unter Anwendung eines Kurzgewindes am Gehäuse selbst gehalten. Wie aus Fig. 3 weiter hervorgeht, bildet die Schutzkappe im Bereich ihrer deckenseitigen Eckzone eine starke Fase aus. Diese ist der Schrägung des Mundstücköffnungsrandes angepasst, so dass dort eine das Austrocknen des Füllinhaltes verhindernde Dichtschliessung erreicht wird. Der Niederhalterdorn N liegt koaxial zum zentrisch liegenden Stab 2.

## Patentansprüche

1. Spender für pastöse Massen bestehend aus einem rohrförmigen Behälter (1) mit einer Mundstücköffnung (4') sowie einem in Richtung auf diese bewegbaren Kolben (3) mit einem einseitig wirkenden Gesperre (12, 13) und einem mundstückseitig vorgesehenen Betätigungselement zur Bewegung des Kolbens, welches mit einem sich in Längsrichtung des Gehäuses (1) erstreckenden Stab (2) gekuppelt ist, der mit dem Gesperre (12, 13) des Kolbens (3) in Eingriff bringbar ist, dadurch gekennzeichnet, dass
a) das Betätigungselement als Wippenhebel (W) ausgebildet ist, dessen einer Arm (6) mit dem Stab (2) derart gekuppelt ist, dass letzterer bei Niederdrücken des Betätigungselementes in Ausgaberichtung verlagerbar ist, und dessen anderer Arm (9) als Druckfläche des Betätigungselementes ausgebildet ist, und
b) der Stab (2) und der Wippenhebel (W) materialeinheitlich geformt sind.

2. Spender nach Anspruch 1, dadurch gekennzeichnet, dass der Wippenhebel (W) im Bereich seines einen, kürzeren Armes (6) in einer Ausnehmung (22) einer Stufe (St) einliegt, deren Ausnehmungs-Seitenflanken (21) Lageröffnungen (20) zum Einklipsen der Lagerzapfen des Wippenhebels aufweisen, und dessen längerer Arm (9) über die Stufe (St) derart frei vorsteht, dass er eine Teilfläche der oberen Gehäusestirnwand (1"') übergreift, auf welcher sich die Feder (14) abstützt.

3. Spender nach Anspruch 1 oder 2, dadurch gekennzeichnet, dass der Stab (2) über einen Ansatz (7) mit dem kürzeren Arm (6) des Wippenhebels (W) verbunden ist und im Bereich des Ansatzes (7) eine querschnittsverjüngte Biegezone oder Gelenkstelle (8) besitzt.

4. Spender nach einem der Ansprüche 1 bis 3, dadurch gekennzeichnet, dass der Wippenhebel (W) in Richtung seiner Grundstellung federbelastet ist, und dass die Feder (14) an der Unterseite des Wippenhebels (W) als Zunge angeformt ist.

## Claims

1. Dispenser for paste material comprising a tubular container (1) with a mouthpiece (4') and a piston (3) which is displaceable in the direction of the latter with a ratchet arrangement (12, 13) operating in one direction and an operating member provided at the mouthpiece end in order to move the piston which is coupled to a rod (2) which extends in the longitudinal direction of the housing (1) and can be brought into engagement with the ratchet arrangement (12, 13) of the piston (3), characterised in that
a) the operating member is constructed in the form of a rocking lever (W) one arm (6) of which is coupled to the rod (2) in such a way that when the operating member is depressed the rod is displaceable in the dispensing direction, the other arm (9) being constructed as a bearing surface for the operating member, and
b) the rod (2) and the rocking lever (W) are formed in one piece.

2. Dispenser as claimed in claim 1, characterised in that in the region of its shorter arm (6) the rocking lever (W) rests in a recess (22) in a step (St), the side walls of the recess being provided with bearing holes (20) for the pivot pins of the rocking lever to snap in, and the longer arm (9) of the rocking lever (W) projects freely over the step (St) in such a way that it extends over-a part of the surface of the upper end wall (1"') of the housing on which the spring (14) bears.

3. Dispenser as claimed in claims 1 or 2, characterised in that the rod (2) is connected to the shorter arm (6) of the rocking lever (W) by means of a projection (7) and has a flexing zone or point of articulation (8) of reduced cross-section in the region of the projection (7).

4. Dispenser as claimed in one of claims 1 to 3, characterised in that the rocking lever (W) is spring-loaded in the direction of its rest position and the spring (14) is formed as a tongue on the underside of the rocking lever (W).

## Revendications

1. Distributeur pour masses pâteuses comprenant un récipient tubulaire (1) avec une ouverture d'embouchure (4'), et un piston (3) mobile dans la direction de celle-ci, avec un encliquetage (12, 13) agissant d'un seul côté et en un élément de commande pour la mise en mouvement du piston, prévu du côté de l'embouchure, qui est couplé à une tige (2) s'étendant dans la direction longitudinale du boîtier (1), lequel peut être amené à engrener avec l'encliquetage (12, 13) du piston (3), caractérisé en ce que:
a) l'élément de commande revêt la forme d'un levier à bascule (W), dont un bras (6) est couplé avec la tige (2) de telle sorte que cette dernière soit déplaçable dans le sens de la délivrance en abaissant l'élément de commande, et dont l'autre bras (9) revêt la forme de la surface de pression de l'élément de commande, et
b) la tige (2) et le levier à bascule (W) sont formés de la même matière.

2. Distributeur suivant la revendication 1, caractérisé en ce que le levier à bascule (W) est inclus, dans le domaine de son premier bras (6), le plus court, dans un évidement (22) d'un redan (St), dont les flancs latéraux (21) de l'évidement présentent des ouvertures de palier (20) pour l'emboîtement par pinçage des tourillons du levier à bascule, et dont le bras le plus long (9) fait saillie librement de telle sorte qu'il empiète sur une surface partielle de la paroi frontale supérieure (1"') du boîtier, sur laquelle bute le ressort (14).

3. Distributeur suivant la revendication 1 ou 2, caractérisé en ce que la tige (2) est reliée par une saillie (7) au bras le plus court (6) du levier à bascule (W) et possède dans le domaine de la saillie (7) une zone de flexion ou une articulation (8) de section diminuée.

4. Distributeur suivant l'une des revendications 1 à 3, caractérisé en ce que le levier à bascule (W) est chargé par un ressort dans le sens de sa position initiale et en ce que le ressort (14) est formé comme une languette à la partie inférieure du levier à bascule (W).
